# EUROPÄISCHE PATENTSCHRIFT

(11) **EP 3 484 756 B1**
(45) Veröffentlichungstag und Bekanntmachung des Hinweises auf die Patenterteilung: **04.08.2021**
(21) Anmeldenummer: 17761204.1
(22) Anmeldetag: 22.08.2017
(51) Int. Cl.: B61D 17/12

(54) **DECKENEINHEIT FÜR EIN FAHRZEUG**
CEILING UNIT FOR A VEHICLE
UNITÉ DE PLAFOND POUR UN VÉHICULE

(30) Priorität: 12.09.2016 DE 102016217319
(43) Veröffentlichungstag der Anmeldung: 22.05.2019
(73) Patentinhaber: Siemens Mobility GmbH, 81739 München (DE)
(72) Erfinder: MOCK, Stefan, 41366 Schwalmtal (DE)
(86) Internationale Anmeldenummer: PCT/EP2017/071090
(87) Internationale Veröffentlichungsnummer: WO 2018/046290

(56) Entgegenhaltungen:
- DE-A1-102009 031 599
- GB-A- 860 077
- US-A- 1 670 784

## Beschreibung

Die Erfindung betrifft ein Fahrzeug mit einer Deckeneinheit, welche eine schwenkbar gelagerte Deckenklappe zum Öffnen und Schließen einer Deckenöffnung sowie eine Trägervorrichtung zum Halten der Deckenklappe umfasst, wobei eine Führungsvorrichtung vorgesehen ist, mittels welcher die Trägervorrichtung in Breitenrichtung des Fahrzeugs verschiebbar gelagert ist.

Ein solches Fahrzeug ist beispielsweise aus der GB 860 077 A bekannt. Dort wird eine in Querrichtung eines beispielsweise Schienenfahrzeugs oder Schiffes verschiebbare Klappennanordnung beschrieben.

Es ist bekannt, bei einem Fahrzeug technische Einrichtungen in dessen Dachbereich unterzubringen. Insbesondere ist es bekannt, bei einem im Personenverkehr eingesetzten Fahrzeug, wie z. B. einem Schienenfahrzeug, technische Einrichtungen zwischen seinem Wagenkastendach und seiner Fahrgastraumdecke unterzubringen, um im Fahrgastraum des Fahrzeugs mehr Platz für Sitzplätze zur Verfügung stellen zu können.

Um - insbesondere zu Wartungs- und/oder Reparaturzwecken - eine Zugänglichkeit zu solchen technischen Einrichtungen zu ermöglichen, können im Fahrzeug an- und abschraubbare Deckenelemente vorgesehen sein. Alternativ können im Fahrzeug schwenkbar gelagerte Deckenklappen vorgesehen sein. Letztere ermöglichen, im Vergleich zu an- und abschraubbaren Deckenelementen, einen schnelleren und einfacheren Zugang zu den technischen Eirichtungen, da auf ein zeit- und arbeitsaufwendiges Abschrauben und anschließendes Wiederanschrauben schwenkbar gelagerter Deckenklappen grundsätzlich verzichtet werden kann.

Eine Aufgabe der Erfindung ist es, eine Deckeneinheit für ein Fahrzeug bereitzustellen, mit welcher eine verbesserte Zugänglichkeit zu im Dachbereich des Fahrzeugs angeordneten technischen Einrichtungen erreicht werden kann.

Diese Aufgabe wird gelöst durch ein Fahrzeug mit den Merkmalen des Anspruchs 1.

Das erfindungsgemäße Fahrzeug umfasst mindestens eine schwenkbar gelagerte Deckenklappe zum Öffnen und Schließen einer Deckenöffnung sowie eine Trägervorrichtung zum Halten der Deckenklappe. Weiter umfasst die Deckeneinheit eine Führungsvorrichtung, mittels welcher die Trägervorrichtung in Breitenrichtung des Fahrzeugs verschiebbar gelagert ist.

Die Erfindung beruht auf der Überlegung, dass eine Deckenklappe in ihrem geöffneten Zustand, insbesondere wenn sie dabei nach unten hängt, einen technischen Mitarbeiter, welcher im Dachbereich des Fahrzeugs angeordnete technische Einrichtungen erreichen möchte, in seiner Bewegungsfreiheit einschränken kann.

Ferner beruht die Erfindung auf der Überlegung, dass es von der freigegebenen Fläche einer Deckenöffnung, über welche die technischen Einrichtungen erreicht werden können, abhängig ist, wie gut die Zugänglichkeit zu den technischen Einrichtungen ist. Die durch das Öffnen der Deckenklappe freigegebene Fläche der Deckenöffnung wiederum wird bislang üblicherweise von den Abmessungen der Deckenklappe bestimmt.

Mithilfe der Führungsvorrichtung wird eine derartige Lagerung der Trägervorrichtung erreicht, dass die Trägervorrichtung verschoben werden kann. So kann die Trägervorrichtung z. B. derart verschoben werden, dass die von der Trägervorrichtung gehaltene Deckenklappe in ihrem geöffneten Zustand, insbesondere falls die Deckenklappe dabei nach unten hängt, einen technischen Mitarbeiter nicht in seiner Bewegungsfreiheit einschränkt.

Ferner ermöglicht eine Verschiebung der Trägervorrichtung, den im geöffneten Zustand der Deckenklappe freigegeben Bereich der Deckenöffnung zu vergrößern. Auf diese Weise kann die Zugänglichkeit zu technischen Einrichtungen im Dachbereich des Fahrzeugs verbessert werden.

Im Sinne der Erfindung kann unter einer verschiebbaren Lagerung der Trägervorrichtung eine solche Lagerung verstanden werden, bei der die Trägervorrichtung von einer Stelle zu einer anderen Stelle bewegbar ist, z. B. durch eine gleitende oder rollende Bewegung. Vorzugsweise ist die Trägervorrichtung der Deckeneinheit von Hand verschiebbar.

In ihrem geschlossenen Zustand muss die Deckenklappe nicht notwendigerweise die gesamte Deckenöffnung verschließen bzw. abdecken. Die Deckenklappe kann in ihrem geschlossenen Zustand beispielsweise nur einen Teil der Deckenöffnung abdecken. Umgekehrt muss die Deckenklappe in ihrem geöffneten Zustand nicht notwendigerweise die gesamte Deckenöffnung freigegeben, sondern kann beispielweise nur einen Teil der Deckenöffnung freigeben.

Zweckmäßigerweise wird die Trägervorrichtung von der Führungsvorrichtung mittelbar oder unmittelbar gehalten. Weiter ist es zweckmäßig, wenn die Trägervorrichtung (im Falle ihrer Verschiebung) von der Führungsvorrichtung geführt wird. Das heißt, die Führungsvorrichtung kann der Trägervorrichtung bei deren Verschiebung eine Bewegungsrichtung vorgegeben.

Gemäß einer vorteilhaften Ausgestaltung der Erfindung ist die Führungsvorrichtung eine Geradführung. Zweckmäßigerweise ist die Trägervorrichtung mittels der Führungsvorrichtung linear verschiebbar gelagert.

In bevorzugter Weise ist die Führungsvorrichtung als Schienenführung ausgebildet.

Weiter ist es vorteilhaft, wenn die Deckeneinheit einen Schlitten aufweist. Zweckmäßigerweise ist die Trägervorrichtung an dem Schlitten befestigt. Ferner ist es zweckmäßig, wenn der Schlitten verschiebbar, insbesondere linear verschiebbar, an der Führungsvorrichtung gelagert ist. Die Trägervorrichtung kann also mithilfe des Schlittens an der Führungsvorrichtung verschiebbar gelagert sein. Auf diese Weise kann eine schnelle und einfache Verschiebbarkeit der Trägervorrichtung realisiert werden.

In einer vorteilhaften Weiterbildung der Erfindung weist der Schlitten mindestens eine Rolle auf. Zweckmäßigerweise ist der Schlitten mittels der Rolle/-n relativ zu der Führungsvorrichtung verfahrbar.

Ferner kann die Führungsvorrichtung einen Hohlraum zur Aufnahme der Rolle/-n des Schlittens aufweisen. Vorzugsweise ist/sind die Rolle/-n in den Hohlraum der Führungsvorrichtung eingesetzt.

Der Schlitten kann ein Halteelement aufweisen, an welchem die Trägervorrichtung befestigt ist, insbesondere mittels einer oder mehrerer Schraubverbindungen. An einem Abschnitt dieses Halteelements kann die Trägervorrichtung befestigt sein. An einem anderen Abschnitt des Halteelements wiederum kann/können die Rolle/-n des Schlitten gelagert sein.

Besonders bevorzugt ist es, wenn die Führungsvorrichtung als Profilbauteil, insbesondere als Strangpressprofil, ausgebildet ist. Außerdem kann die Trägervorrichtung als Profilbauteil, insbesondere als Strangpressprofil, ausgebildet sein.

Weiter ist es vorteilhaft, wenn die Deckenklappe an der Trägervorrichtung eingehängt ist. Dies ermöglicht ein schnelles und einfaches, insbesondere werkzeugloses Entfernen der Deckenklappe von der Trägervorrichtung.

Ferner kann die Deckenklappe gelocht ausgeführt sein. So kann die Deckenklappe beispielweise mehrere Luftaustrittsöffnungen aufweisen.

Eine vorteilhafte Ausgestaltung der Erfindung sieht vor, dass die Trägervorrichtung eine Seitenwand mit einer Scharnieröffnung aufweist. Vorzugsweise ist die Deckenklappe an der Scharnieröffnung schwenkbar gelagert.

Es ist vorteilhaft, wenn die Scharnieröffnung einen Rand mit einer abgerundeten Querschnittsform aufweist. Ein Abschnitt des Rands kann eine Rotationsachse bilden, um welche die Deckenklappe rotierbar ist. Des Weiteren kann die Scharnieröffnung die Form eines abgerundeten Rechtecks aufweisen.

Zweckmäßigerweise umfasst die Deckenklappe ein Halteelement. Das Halteelement der Deckenklappe kann beispielsweise einen Hakenabschnitt mit einer hakenförmig gebogenen Form aufweisen. Ferner kann die Deckenklappe mit dem Hakenabschnitt ihres Halteelements an der Scharnieröffnung, insbesondere an zuvor erwähntem Rand der Scharnieröffnung, eingehakt sein.

Weiter kann die Deckeinheit ein Leuchtmittel aufweisen. Zweckmäßigerweise ist das Leuchtmittel an der Trägervorrichtung befestigt. Des Weiteren kann die Deckeinheit eine Fahrgastinformationssystem-Vorrichtung aufweisen. Diese ist zweckmäßigerweise an der Trägervorrichtung befestigt. Die Fahrgastinformationssystem-Vorrichtung kann z. B. ein Lautsprecher sein, über welchen Fahrzeugpersonal Durchsagen tätigen kann. Die Deckeneinheit, insbesondere deren Trägervorrichtung, kann also zur platzsparenden Unterbringung anderer Vorrichtungen, wie z. B. eines Leuchtmittels und/oder einer Fahrgastinformationssystem-Vorrichtung, im Fahrzeug genutzt werden.

Ferner kann die Deckeneinheit eine Abdeckeinheit zur Abdeckung der Trägervorrichtung aufweisen. Zweckmäßigerweise umfasst die Abdeckeinheit eine Abdeckplatte.

In bevorzugter Weise ist die Abdeckplatte eine opake Abdeckplatte, d. h. eine diffus streuende Abdeckplatte. Dadurch kann bei Gebrauch eines an der Trägervorrichtung befestigten Leuchtmittels bei einem Fahrgast der Eindruck erweckt werden, dass der Fahrgastraum mit "weichem" bzw. "gedämpftem" Licht ausgeleuchtet wird. Die Abdeckplatte kann beispielsweise Glas oder Polycarbonat als opakes Material aufweisen.

Weiter ist es vorteilhaft, wenn die Abdeckeinheit mindestens ein Befestigungselement zur Befestigung der Abdeckeinheit an der Trägervorrichtung aufweist. Zweckmäßigerweise ist das Befestigungselement ist mit der Abdeckplatte verbunden. Insbesondere kann das Befestigungselement einstückig mit der Abdeckplatte ausgebildet sein.

Darüber hinaus kann an der Trägervorrichtung der Deckeneinheit beispielsweise eine Fahrgastraumdeckenverkleidung befestigt sein.

Des Weiteren weist die Deckenklappe eine Fixiervorrichtung auf, insbesondere einen Fixierhaken. Zweckmäßigerweise ist die Deckenklappe mittels der Fixiervorrichtung in ihrer geschlossenen Stellung fixierbar. Als geschlossene Stellung der Deckenklappe kann eine Stellung aufgefasst werden, in der besagte Deckenöffnung mittels der Deckenklappe zumindest teilweise abgedeckt ist. Vorzugsweise lässt sich die Deckenklappe mithilfe der Fixiervorrichtung bezüglich eines Deckenabschnitts einer Fahrgastraumdecke fixieren.

Außerdem kann die Deckeneinheit eine weitere schwenkbar gelagerte Deckenklappe aufweisen. Diese weitere Deckenklappe ist zweckmäßigerweise an einer Scharnieröffnung einer weiteren Seitenwand der Trägervorrichtung schwenkbar gelagert. Insbesondere kann die weitere Deckenklappe an dieser Scharnieröffnung eingehakt sein. Die im Zusammenhang mit der erstgenannten Deckenklappe erwähnten Merkmale gelten vorzugweise in analoger Weise für die weitere Deckenklappe.

Des Weiteren kann die Deckeneinheit eine zusätzliche Trägervorrichtung aufweisen, welche mittels der Führungsvorrichtung verschiebbar gelagert ist. Zudem kann die Deckeneinheit mindestens eine zusätzliche schwenkbar gelagerte Deckenklappe aufweisen. Diese zusätzliche Deckenklappe ist vorzugweise an der zusätzlichen Trägervorrichtung eingehängt. Die zusätzliche Trägervorrichtung kann insbesondere identisch oder im Wesentlich identisch zur erstgenannten Trägervorrichtung ausgebildet sein.

Ferner können die beiden Trägervorrichtungen an einander gegenüberliegenden Seiten der Führungsvorrichtung gelagert sein. Vorteilhafterweise sind die beiden Trägervorrichtungen unabhängig voneinander verschiebbar.

Zweckmäßigerweise umfasst das Fahrzeug weiterhin einer Fahrgastraumdecke, auch Innendecke genannt. Vorteilhafterweise bildet die (erstgenannte) Deckenklappe der Deckeneinheit einen Deckenabschnitt der Fahrgastraumdecke. Weiterhin können etwaige andere Deckenklappen der Deckeneinheit jeweils einen Deckenabschnitt der Fahrgastraumdecke bilden.

Die Deckeneinheit kann ferner unter einem Belüftungskanal des Fahrzeugs angeordnet sein. Insbesondere kann die Deckeneinheit an einer (Boden-)Wandung des Belüftungskanals befestigt sein.

Ferner kann vorgesehen sein, dass die Deckeneinheit an einer Tragstruktur des Fahrzeugs, insbesondere an dessen Wagenkasten, befestigt ist.

Vorzugsweise ist das Fahrzeug mit mindestens einer technischen Einrichtung, wie z. B. einem Schaltschrank, ausgestattet, welche oberhalb der Deckeneinheit angeordnet ist und durch ein Öffnen der Deckenklappe zugänglich gemacht werden kann.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden. Insbesondere sind diese Merkmale jeweils einzeln und in beliebiger geeigneter Kombination mit der erfindungsgemäßen Deckeneinheit und dem erfindungsgemäßen Fahrzeug kombinierbar. So sind Verfahrensmerkmale auch als Eigenschaft der entsprechenden Vorrichtungseinheit zu sehen und umgekehrt.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein.

Die oben beschriebenen Eigenschaften, Merkmale und Vorteile der Erfindung sowie die Art und Weise, wie diese erreicht werden, werden klarer und deutlicher verständlich im Zusammenhang mit der folgenden Beschreibung des Ausführungsbeispiels der Erfindung, das im Zusammenhang mit den Zeichnungen näher erläutert wird. Das Ausführungsbeispiel dient der Erläuterung der Erfindung und beschränkt die Erfindung nicht auf die darin angegebenen Kombinationen von Merkmalen, auch nicht in Bezug auf funktionale Merkmale. Außerdem können dazu geeignete Merkmale des Ausführungsbeispiels auch explizit isoliert betrachtet und mit einem beliebigen der Ansprüche kombiniert werden.

Es zeigen:
- FIG 1: einen Schnitt durch ein Schienenfahrzeug, welches eine Deckeneinheit mit einer Trägervorrichtung, einer Führungsvorrichtung und mehreren Deckenklappen aufweist;
- FIG 2: eine vergrößerte Darstellung der Deckeneinheit aus FIG 1;
- FIG 3: eine Seitenansicht der Trägervorrichtung;
- FIG 4: einen Schnitt durch die Deckeneinheit entlang der Schnittebene IV-IV aus FIG 2.

FIG 1 zeigt einen Schnitt durch einen Dachbereich eines Schienenfahrzeugs 2 senkrecht zu dessen Längsrichtung. In dem dargestellten Schnitt sind ein Teil eines Wagenkastens 4 des Schienenfahrzeugs 2 sowie eine Fahrgastraumdecke 6 des Schienenfahrzeugs 2 erkennbar, wobei die Fahrgastraumdecke 6 einen Fahrgastraum 8 des Schienenfahrzeugs 2 nach oben hin begrenzt.

Ferner sind in FIG 1 zwei Schaltschränke 10 des Schienenfahrzeugs 2 abgebildet, die oberhalb der Fahrgastraumdecke 6 an einander gegenüberliegenden Seiten eines Belüftungskanals 12 des Schienenfahrzeugs 2 angeordnet sind.

Des Weiteren weist das Schienenfahrzeug 2 eine Deckeneinheit 14 auf. Die Deckeneinheit 14 wiederum umfasst mehrere verschwenkbar gelagerte Deckenklappen 16, die jeweils zum Öffnen und Schließen einer Deckenöffnung 18 der Fahrgastraumdecke 6 vorgesehen sind und einen Zugang zu den Schaltschränken 10 ermöglichen. In FIG 1 sind zwei Deckenklappen 16 der Deckeneinheit 14 sichtbar. Diese sind jeweils im geöffneten Zustand dargestellt. Die Deckenklappen 16 der Deckeneinheit 14 bilden jeweils einen Deckenabschnitt der Fahrgastraumdecke 6.

Darüber hinaus umfasst die Deckeneinheit 14 eine Trägervorrichtung 20 zum Halten der Deckenklappen 16. Zudem weist die Deckeneinheit 14 eine als Schienenführung ausgebildete Führungsvorrichtung 22 auf, die unterhalb des Belüftungskanals 12 angeordnet ist. Im vorliegenden Ausführungsbeispiel handelt es sich bei der Führungsvorrichtung 22 um ein Strangpressprofil.

FIG 2 zeigt eine vergrößerte Darstellung der Deckeneinheit aus FIG 1.

Die Deckeneinheit 14 umfasst zwei Schlitten 24, an welchen die Trägervorrichtung 20 befestigt ist und die verschiebbar an der Führungsvorrichtung 22 gelagert sind. Jeder der Schlitten 24 weist zwei Rollen 26 auf (vgl. FIG 4), sodass die Trägervorrichtung 20 mithilfe der Schlitten 24 verfahrbar ist.

Da im vorliegenden Ausführungsbeispiel die Führungsvorrichtung 22 als Geradführung ausgebildet ist, lässt sich die Trägervorrichtung 20 im geöffneten Zustand der Deckenklappen 16 mithilfe der Schlitten 24 linear entlang der Führungsvorrichtung 22 verschieben bzw. verfahren.

Des Weiteren weist die Deckeneinheit 14 mehrere an der Trägervorrichtung 20 befestigte Leuchtmittel 28 sowie eine an der Trägervorrichtung 20 befestigte Fahrgastinformationssystem-Vorrichtung 30 auf. Bei dem Leuchtmitteln 28 kann es sich z. B. um Leuchtdioden handeln. Die Fahrgastinformationssystem-Vorrichtung 30 wiederum kann z. B. ein Lautsprecher für Durchsagen des Fahrzeugpersonals sein.

Weiterhin umfasst die Deckeneinheit 14 eine Abdeckeinheit 32 zur Abdeckung der Trägervorrichtung 20. Die Abdeckeinheit 32 weist eine opake Abdeckplatte 34 auf, welche das von den Leuchtmitteln 28 erzeugte Licht diffus in den Fahrgastraum 8 streut. Ferner umfasst die Abdeckeinheit 32 zwei Befestigungselemente 36 zur Befestigung der Abdeckeinheit 32 an der Trägervorrichtung 20, die im vorliegenden Ausführungsbeispiel wellenförmig ausgebildet sind und an Vorsprüngen 38 der Trägervorrichtung 20 eingerastet sind.

Außerdem umfasst die Trägervorrichtung 20 zwei einander gegenüberliegende Seitenwände 40, die jeweils eine Scharnieröffnung 42 aufweisen (vgl. FIG 3). Ferner weisen die Deckenklappen 16 jeweils ein Haltelement 44 mit einem Hakenabschnitt 46 auf, der eine hakenförmig gebogene Form aufweist.

Die beiden in FIG 1 und FIG 2 dargestellten Deckenklappen 16 sind jeweils mit dem Hakenabschnitt 46 ihres jeweiligen Haltelements 44 an einer der Scharnieröffnungen 42 eingehängt bzw. eingehakt. Jede der Scharnieröffnungen 42 weist einen Rand 48 mit einer abgerundeten Querschnittsform auf, wobei ein Abschnitt des Rands 48 eine Rotationsachse bildet, um welche die an der jeweiligen Scharnieröffnung 42 eingehängte Deckenklappe 16 schwenkbar gelagert ist.

Darüber hinaus sind die Deckenklappen 16 jeweils mit einer als Fixierhaken ausgebildeten Fixiervorrichtung 50 ausgestattet, mittels welcher die jeweilige Deckenklappe 16 in ihrer geschlossenen Stellung bezüglich eines anderen Abschnitts der Fahrgastraumdecke 6 fixiert werden kann.

Ferner ist in FIG 2 eine Schnittebene IV-IV eingezeichnet, welche vertikal durch die Deckeneinheit 14 verläuft.

In FIG 1 befindet sich die Trägervorrichtung 20 mittig bezüglich der Breite des Schienenfahrzeugs 2. Um eine bessere Zugänglichkeit zu dem zeichnungsgemäß rechten Schaltschrank 10 zu erreichen kann die Trägervorrichtung 20 nach links verschoben bzw. verfahren werden. Umgekehrt kann die Trägervorrichtung 20 nach rechts verschoben bzw. verfahren werden, um eine bessere Zugänglichkeit zu dem zeichnungsgemäß linken Schaltschrank 10 zu erreichen. Zudem kann ggf. mindestens eine der Deckenklappen 16 ausgehängt werden, um eine bessere Zugänglichkeit zu dem jeweiligen Schaltschrank 10 zu erreichen.

FIG 3 zeigt eine Seitenansicht der Trägervorrichtung 20 der Deckeneinheit 14. In dieser Ansicht ist exemplarisch ein Abschnitt einer der beiden zuvor erwähnten Seitenwände 40 der Trägervorrichtung 20 mit ihrer Scharnieröffnung 42 erkennbar. Zudem ist ein Abschnitt des Halteelements 44 einer der Deckenklappen 16 erkennbar, welches an der Scharnieröffnung 42 eingehakt ist.

Aus FIG 3 ist ersichtlich, dass die Scharnieröffnung 42 die Form eines abgerundeten Rechtecks aufweist. An ihrer gegenüberliegenden Seitenwand 40 ist die Trägervorrichtung 20 ebenso ausgestaltet wie in FIG 3 dargestellt.

FIG 4 zeigt einen Schnitt durch die Deckeneinheit 14 entlang der Schnittebene IV-IV aus FIG 2.

In FIG 4 sind die Führungsvorrichtung 22 sowie ein Abschnitt der zuvor erwähnten Trägervorrichtung 20 abgebildet. Ferner ist in FIG 4 einer der beiden Schlitten 24 erkennbar, mittels welcher die Trägervorrichtung 20 an der Führungsvorrichtung 22 verschiebbar gelagert ist.

Darüber hinaus ist ein Hohlraum 52 der Führungsvorrichtung 22 sichtbar, in welchen die zuvor erwähnten Rollen 26 des jeweiligen Schlittens 24 eingesetzt sind. Weiterhin weisen die Schlitten 24 jeweils ein Halteelement 54 mit einer L-förmigen Querschnittsform auf. An das Halteelement 54 des jeweiligen Schlittens 24 ist die Trägervorrichtung 20 geschraubt (vgl. FIG 2). Zudem sind an dem Halteelement 54 des jeweiligen Schlittens 24 dessen Rollenachsen 56 befestigt.

Des Weiteren weist die Deckeneinheit 14 eine zusätzliche Trägervorrichtung 58 auf, die genauso wie die erstgenannte Trägervorrichtung 20 ausgebildet ist, wobei die beiden Trägervorrichtungen 20, 58 an einander gegenüberliegenden Seiten der Führungsvorrichtung 22 gelagert sind.

Die zusätzliche Trägervorrichtung 58 ist an zwei anderen Schlitten 24 der Deckeneinheit 14 befestigt, von denen in FIG 4 lediglich einer sichtbar ist. Diese anderen Schlitten 24 weisen jeweils zwei Rollen 26 auf, die in einem anderen Hohlraum 52 der Führungsvorrichtung 22 eingesetzt sind. Die zusätzliche Trägervorrichtung 58 ist mithilfe dieser Schlitten 24 linear entlang der Führungsvorrichtung 22 verfahrbar, wobei beide Trägervorrichtungen 20, 58 unabhängig voneinander verfahrbar sind.

An der zusätzlichen Trägervorrichtung 58, genauer gesagt an deren (figürlich nicht dargestellten) Scharnieröffnungen, sind zwei (figürlich nicht dargestellte) schwenkbar gelagerte Deckenklappen eingehängt, welche genauso wie die erstgenannten Deckenklappen 16 ausgebildet sind.

Die Deckeneinheit 14 ist im vorliegenden Ausführungsbeispiel spiegelsymmetrisch bezüglich der Führungsvorrichtung 22 ausgebildet. Somit sind an der zusätzlichen Trägervorrichtung 58 die gleichen Elemente befestigt wie an der erstgenannten Trägervorrichtung 20.

Außerdem kann das Schienenfahrzeug 2 mehrere solche Deckeneinheiten 14 aufweisen. Diese können beispielweise in Längsrichtung des Schienenfahrzeugs 2 hintereinander angeordnet sein.

Obwohl die Erfindung im Detail durch das bevorzugte Ausführungsbeispiel näher illustriert und beschrieben wurde, ist die Erfindung nicht durch das offenbarte Beispiel eingeschränkt und andere Variationen können hieraus abgeleitet werden, ohne den Schutzumfang der Erfindung, der durch die Ansprüche definiert ist, zu verlassen.

## Patentansprüche

1. Fahrzeug (2) mit einer Deckeneinheit (14), welche eine schwenkbar gelagerte Deckenklappe (16) zum Öffnen und Schließen einer Deckenöffnung (18) sowie eine Trägervorrichtung (20, 58) zum Halten der Deckenklappe (16) umfasst, wobei eine Führungsvorrichtung (22) vorgesehen ist, mittels welcher die Trägervorrichtung (20, 58) in Breitenrichtung des Fahrzeugs verschiebbar gelagert ist,
**dadurch gekennzeichnet, dass** die Deckenklappe (16) eine Fixiervorrichtung (50) aufweist, mittels welcher die Deckenklappe (16) in ihrer geschlossenen Stellung fixierbar ist.

2. Fahrzeug (2) nach Anspruch 1,
**dadurch gekennzeichnet, dass** die Führungsvorrichtung (22) eine Geradführung ist, wobei die Trägervorrichtung (20, 58) mittels der Führungsvorrichtung (22) linear verschiebbar gelagert ist.

3. Fahrzeug (2) nach Anspruch 1 oder 2,
**dadurch gekennzeichnet, dass** die Führungsvorrichtung (22) als Schienenführung ausgebildet ist.

4. Fahrzeug (2) nach einem der vorhergehenden Ansprüche, **gekennzeichnet durch** einen Schlitten (24), an welchem die Trägervorrichtung (20, 58) befestigt ist und der verschiebbar an der Führungsvorrichtung (22) gelagert ist.

5. Fahrzeug (2) nach Anspruch 4,
**dadurch gekennzeichnet, dass** der Schlitten (24) mindestens eine Rolle (26) aufweist, mittels welcher der Schlitten (24) relativ zu der Führungsvorrichtung (22) verfahrbar ist.

6. Fahrzeug (2) nach Anspruch 5,
**dadurch gekennzeichnet, dass** die Führungsvorrichtung (22) einen Hohlraum (52) zur Aufnahme der Rolle (26) des Schlittens (24) aufweist und die Rolle (26) in den Hohlraum (52) der Führungsvorrichtung (22) eingesetzt ist.

7. Fahrzeug (2) nach einem der vorhergehenden Ansprüche,
**dadurch gekennzeichnet, dass** die Deckenklappe (16) an der Trägervorrichtung (20, 58) eingehängt ist.

8. Fahrzeug (2) nach einem der vorhergehenden Ansprüche,
**dadurch gekennzeichnet, dass** die Trägervorrichtung (20, 58) eine Seitenwand (40) mit einer Scharnieröffnung (42) aufweist, wobei die Deckenklappe (16) an der Scharnieröffnung (42) schwenkbar gelagert ist.

9. Fahrzeug (2) nach Anspruch 8,
**dadurch gekennzeichnet, dass** die Scharnieröffnung (42) einen Rand (48) mit einer abgerundeten Querschnittsform aufweist, wobei ein Abschnitt des Rands (48) eine Rotationsachse bildet, um welche die Deckenklappe (16) rotierbar ist.

10. Fahrzeug (2) nach Anspruch 8 oder 9,
**dadurch gekennzeichnet, dass** die Deckenklappe (16) ein Halteelement (44) umfasst, welches einen Hakenabschnitt (46) mit einer hakenförmig gebogenen Form aufweist, und die Deckenklappe (16) mit dem Hakenabschnitt (46) ihres Halteelements (44) an der Scharnieröffnung (42) eingehakt ist.

11. Fahrzeug (2) nach einem der vorhergehenden Ansprüche, **gekennzeichnet durch** ein Leuchtmittel (28), welches an der Trägervorrichtung (20, 58) befestigt ist, und/oder eine Fahrgastinformationssystem-Vorrichtung (30), welche an der Trägervorrichtung (20, 58) befestigt ist.

12. Fahrzeug (2) nach einem der vorhergehenden Ansprüche, **gekennzeichnet durch** eine Abdeckeinheit (32) zur Abdeckung der Trägervorrichtung (20, 58), wobei die Abdeckeinheit (32) eine opake Abdeckplatte (34) sowie mindestens ein Befestigungselement (36) zur Befestigung der Abdeckeinheit (32) an der Trägervorrichtung (20, 58) umfasst.

13. Fahrzeug (2) nach einem der vorhergehenden Ansprüche, **gekennzeichnet durch** eine zusätzliche Trägervorrichtung (20, 58), welche mittels der Führungsvorrichtung (22) verschiebbar gelagert ist, sowie mindestens eine zusätzliche schwenkbar gelagerte Deckenklappe (16), welche an der zusätzlichen Trägervorrichtung (20, 58) eingehängt ist, wobei die beiden Trägervorrichtungen (20, 58) an einander gegenüberliegenden Seiten der Führungsvorrichtung (22) gelagert sind und unabhängig voneinander verschiebbar sind.

14. Fahrzeug (2), nach einem der Ansprüche 1 bis 13,
**dadurch gekennzeichnet, dass**
eine Fahrgastraumdecke (6) aufweist, wobei die Deckenklappe (16) der Deckeneinheit (14) einen Deckenabschnitt der Fahrgastraumdecke (6) bildet.

## Claims

1. Vehicle (2) having a ceiling unit (14), which comprises a pivotably mounted ceiling flap (16) for opening and closing a ceiling opening (18) and also a carrier device (20, 58) for holding the ceiling flap (16), wherein a guide device (22) is provided by means of which the carrier device (20, 58) is mounted so as to be displaceable in the width direction of the vehicle,
**characterized in that** the ceiling flap (16) has a fixing device (50) by means of which the ceiling flap (16) can be fixed in its closed position.

2. Vehicle (2) according to Claim 1,
**characterized in that** the guide device (22) is a rectilinear guide, wherein the carrier device (20, 58) is mounted so as to be linearly displaceable by means of the guide device (22).

3. Vehicle (2) according to Claim 1 or 2,
**characterized in that** the guide device (22) is configured as a rail guide.

4. Vehicle (2) according to one of the preceding claims,
**characterized by** a carriage (24) to which the carrier device (20, 58) is fastened and which is displaceably mounted on the guide device (22).

5. Vehicle (2) according to Claim 4,
**characterized in that** the carriage (24) has at least one roller (26) by means of which the carriage (24) is movable relative to the guide device (22).

6. Vehicle (2) according to Claim 5,
**characterized in that** the guide device (22) has a cavity (52) for receiving the roller (26) of the carriage (24), and the roller (26) is inserted into the cavity (52) of the guide device (22).

7. Vehicle (2) according to one of the preceding claims,
**characterized in that** the ceiling flap (16) is suspended on the carrier device (20, 58).

8. Vehicle (2) according to one of the preceding claims,
**characterized in that** the carrier device (20, 58) has a side wall (40) with a hinge opening (42), wherein the ceiling flap (16) is pivotably mounted on the hinge opening (42).

9. Vehicle (2) according to Claim 8,
**characterized in that** the hinge opening (42) has an edge (48) with a rounded cross-sectional shape, wherein a portion of the edge (48) forms an axis of rotation about which the ceiling flap (16) is rotatable.

10. Vehicle (2) according to Claim 8 or 9,
**characterized in that** the ceiling flap (16) comprises a holding element (44), which has a hook portion (46) with a shape bent in the form of a hook, and the ceiling flap (16) is hooked on the hinge opening (42) by the hook portion (46) of its holding element (44).

11. Vehicle (2) according to one of the preceding claims,
**characterized by** a lighting means (28), which is fastened to the carrier device (20, 58), and/or a passenger information system device (30), which is fastened to the carrier device (20, 58) .

12. Vehicle (2) according to one of the preceding claims,
**characterized by** a covering unit (32) for covering the carrier device (20, 58), wherein the covering unit (32) comprises an opaque covering panel (34) and at least one fastening element (36) for fastening the covering unit (32) to the carrier device (20, 58).

13. Vehicle (2) according to one of the preceding claims,
**characterized by** an additional carrier device (20, 58), which is mounted so as to be displaceable by means of the guide device (22), and at least one additional pivotably mounted ceiling flap (16), which is suspended on the additional carrier device (20, 58), wherein the two carrier devices (20, 58) are mounted on mutually opposite sides of the guide device (22) and are displaceable independently of one another.

14. Vehicle (2) according to one of Claims 1 to 13,
**characterized in that**
it has a passenger space ceiling (6), wherein the ceiling flap (16) of the ceiling unit (14) forms a ceiling portion of the passenger space ceiling (6).

## Revendications

1. Véhicule (2) comprenant une unité (14) de plafond, qui comprend un volet (16) de plafond monté pivotant pour ouvrir et fermer une ouverture (18) de plafond, ainsi qu'un dispositif (20, 58) de support, pour maintenir le volet (16) de plafond, dans lequel il est prévu un dispositif (22) de guidage, au moyen duquel le dispositif (20, 58) de support est monté coulissant dans la direction en largeur du véhicule,
**caractérisé en ce que** le volet (16) de plafond a un dispositif (50) d'immobilisation, au moyen duquel le volet (16) de plafond peut être immobilisé dans sa position fermée.

2. Véhicule (2) suivant la revendication 1,
**caractérisé en ce que** le dispositif (22) de guidage est un guidage en ligne droite, dans lequel le dispositif (20, 58) de support est monté coulissant linéairement au moyen du dispositif (22) de guidage.

3. Véhicule (2) suivant la revendication 1 ou 2,
**caractérisé en ce que** le dispositif (22) de guidage est constitué sous la forme d'un guidage à rail.

4. Véhicule (2) suivant l'une des revendications précédentes,
**caractérisé par** un chariot (24), auquel le dispositif (20, 58) de support est fixé et qui est monté coulissant sur le dispositif (22) de guidage.

5. Véhicule (2) suivant la revendication 4,
**caractérisé en ce que** le chariot (24) a au moins un galet (26), au moyen duquel le chariot (24) peut être déplacé par rapport au dispositif (22) de guidage.

6. Véhicule (2) suivant la revendication 5,
**caractérisé en ce que** le dispositif (22) de guidage a une cavité (52) de réception du galet (26) du chariot (24) et le galet (26) est inséré dans la cavité (52) du dispositif (22) de guidage.

7. Véhicule (2) suivant l'une des revendications précédentes,
**caractérisé en ce que** le volet (16) de plafond est suspendu au dispositif (20, 58) de support.

8. Véhicule (2) suivant l'une des revendications précédentes,
**caractérisé en ce que** le dispositif (20, 58) de support a une paroi (40) latérale ayant une ouverture (42) de charnière, dans lequel le volet (16) de plafond est monté pivotant sur l'ouverture (42) de charnière.

9. Véhicule (2) suivant la revendication 8,
**caractérisé en ce que** l'ouverture (42) de charnière a un bord (48) ayant une forme de section transversale arrondie, dans lequel une partie du bord (48) forme un axe de rotation autour duquel le volet (16) de plafond peut tourner.

10. Véhicule (2) suivant la revendication 8 ou 9,
**caractérisé en ce que** le volet (16) de plafond comprend un élément (44) de maintien, qui a une partie (46) de crochet ayant une forme recourbée en forme de crochet et le volet (16) de plafond est, par la partie (46) de crochet de son élément (44) de maintien, accroché à l'ouverture (42) de charnière.

11. Véhicule (2) suivant l'une des revendications précédentes,
**caractérisé par** un moyen (28) d'éclairage, qui est fixé au dispositif (20, 58) de support, et/ou par un dispositif (30) de système d'information de passagers, qui est fixé au dispositif (20, 58) de support.

12. Véhicule (2) suivant l'une des revendications précédentes,
**caractérisé par** une unité (32) de recouvrement pour le recouvrement du dispositif (20, 58) de support, dans lequel l'unité (32) de recouvrement comprend une plaque (34) opaque de recouvrement, ainsi qu'au moins un élément (36) de fixation pour la fixation de l'unité (32) de recouvrement au dispositif (20, 58) de support.

13. Véhicule (2) suivant l'une des revendications précédentes,
**caractérisé par** un dispositif (20, 58) supplémentaire de support, qui est monté coulissant au moyen du dispositif (22) de guidage, ainsi que par au moins un volet (16) de plafond supplémentaire monté pivotant, qui est suspendu au dispositif (20, 58) supplémentaire de support, dans lequel les deux dispositifs (20, 58) de support sont montés sur des côtés opposés l'un à l'autre du dispositif (22) de guidage et peuvent coulisser indépendamment l'un de l'autre.

14. Véhicule (2) suivant l'une des revendications 1 à 13,
**caractérisé en ce que**
il y a un plafond (6) d'espace pour passager, le volet (16) de plafond de l'unité (14) de plafond formant une partie du plafond (6) de l'espace pour passager.
